# EUROPÄISCHE PATENTSCHRIFT

(11) **EP 4 063 232 B1**
(45) Veröffentlichungstag und Bekanntmachung des Hinweises auf die Patenterteilung: **03.06.2026**
(21) Anmeldenummer: 22163259.9
(22) Anmeldetag: 21.03.2022
(51) Int. Cl.: B61L 15/00, B61L 27/16, B61L 27/50, B61L 27/20, B61L 25/02

(54) **FAHRZEUG, INSBESONDERE SCHIENENFAHRZEUG, UND VERFAHREN ZU DESSEN BETRIEB**
VEHICLE, IN PARTICULAR RAILWAY VEHICLE, AND METHOD FOR ITS OPERATION
VÉHICULE, EN PARTICULIER VÉHICULE FERROVIAIRE ET SON PROCÉDÉ DE FONCTIONNEMENT

(30) Priorität: 24.03.2021 DE 102021202892
(43) Veröffentlichungstag der Anmeldung: 28.09.2022
(73) Patentinhaber: Siemens Mobility GmbH, 80997 München (DE)
(72) Erfinder: Ebeling, Wolfgang, 38319 Remlingen (DE); Feihl, Christopher, 91052 Erlangen (DE); Swaton, Volker, 39167 Irxleben (DE); Wiesand, Manfred, 90559 Burgthann (DE)
(74) Vertreter: Siemens Patent Attorneys

(56) Entgegenhaltungen:
- AT-A1- 520 261
- AT-B1- 520 261
- DE-A1- 102012 108 395

## Beschreibung

Die Erfindung bezieht sich auf ein Verfahren zum Betreiben eines Fahrzeugs, insbesondere eines Schienenfahrzeugs, wobei bei dem Verfahren eine den Ausfallzustand von Bremsen des Fahrzeugs angebende Ausfallzustandsangabe ermittelt wird und ein das Bremsvermögen der Bremsen des Fahrzeugs angebender Bremsvermögenswert unter Einbezug der Ausfallzustandsangabe bestimmt wird.

Aus der internationalen Patentanmeldung WO 2015/128147 A1 ist ein Verfahren mit den Merkmalen gemäß dem Oberbegriff des Patentanspruchs 1 bekannt. Bei dem vorbekannten Verfahren wird ein den jeweils aktuellen Ausfallzustand von Bremsen angebender Ausfallzustandsmesswert auf der Basis zumindest zweier Messwerte ermittelt. Auf der Basis des Ausfallzustands kann die zulässige Höchstgeschwindigkeit des Fahrzeugs festgelegt werden.

Die Druckschrift DE 10 2012 108 395 A1 offenbart ein Verfahren zur Kalkulation einer Fahrempfehlung für ein Schienenfahrzeug. Bei dem vorbekannten Verfahren werden die aktuelle Position des Schienenfahrzeugs, die aktuelle Geschwindigkeit des Schienenfahrzeugs und als momentane Zustandsparameter die Temperaturen von Bremskomponenten erfasst. Es erfolgt eine Berechnung der aktuell verfügbaren Bremskraft der Bremskomponenten auf der Basis eines Vergleichs der momentanen Zustandsparameter mit abgespeicherten Sollbereichen. Unter Berücksichtigung der aktuellen Position und Geschwindigkeit des Schienenfahrzeugs und der aus dem Vergleich erhaltenen aktuell verfügbaren Bremskraft der Bremskomponenten kann eine Aktualisierung der jeweiligen Fahrempfehlung während der Fahrt für die jeweilige Position des Schienenfahrzeugs erfolgen. Außerdem kann die Betriebsbereitschaft der Bremskomponenten überprüft werden, sodass insbesondere eine eventuelle Störung in einer oder mehrerer der Bremskomponenten ebenso zu einer veränderten Fahr- und Bremsempfehlung für die jeweilige Position des Schienenfahrzeugs führen kann wie eine momentane ungünstige, **d. h.** die Bremskraft mindernde Temperatur.

Der Erfindung liegt die Aufgabe zugrunde, ein Verfahren zum Betreiben eines Fahrzeugs anzugeben, bei dem ein für den Anlagenbetrieb besonders günstiges Fahrverhalten erreicht werden kann.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass während der Fahrt in einem Streckenabschnitt zumindest einmal, vorzugsweise regelmäßig oder unregelmäßig, eine den jeweils aktuellen Ausfallzustand der Bremsen angebende aktuelle Ausfallzustandsangabe ermittelt wird, ein das aktuelle Bremsvermögen der Bremsen des Fahrzeugs angebender aktueller Bremsvermögenswert unter Einbezug der jeweils aktuellen Ausfallzustandsangabe während der Fahrt ermittelt wird und auf der Basis einer Streckeninformation, die den jeweils befahrenen oder als nächstes zu befahrenden Streckenabschnitt beschreibt, sowie auf der Basis des jeweils aktuellen Bremsvermögenswerts während der Fahrt ein ortsabhängiges Sollgeschwindigkeitsprofil errechnet wird, das die Sollgeschwindigkeit des Fahrzeugs über dem Ort im jeweils befahrenen oder als nächstes zu befahrenden Streckenabschnitt definiert.

Ein wesentlicher Vorteil des erfindungsgemäßen Verfahrens ist darin zu sehen, dass - im Unterschied zu dem eingangs beschriebenen vorbekannten Verfahren - während der Fahrt nicht nur eine Ermittlung des tatsächlichen Bremsvermögens der Bremsen erfolgt, sondern zusätzlich während der Fahrt stets auch ein angepasstes Sollgeschwindigkeitsprofil ermittelt wird; ein solches Sollgeschwindigkeitsprofil kann betriebliche Randbedingungen wie beispielsweise Streckenverhältnisse, optimale Zugfolgezeiten oder minimalen Energieverbrauch berücksichtigen. Erfindungsgemäß wird also die Sollgeschwindigkeit, die in der Regel geringer als die maximal zulässige fahrzeugabhängige Höchstgeschwindigkeit ist, während der Fahrt an das jeweilige Bremsvermögen angepasst. Wenn beispielsweise bremsenseitig Probleme auftreten, kann ein Bremsen früher eingeleitet werden, als dies sonst bei fehlerfreien Bremsen der Fall ist, oder es kann mit kürzeren Bremswegen geplant werden, wenn während der Fahrt Bremsen wieder einsatzbereit werden, die zuvor als gestört oder beeinträchtig angesehen wurden. Es ist also im Falle von Ausfallzuständen - je nach Umfang - ein durchgängiger Weiterbetrieb des Fahrzeugs mit angepasstem optimalen Sollgeschwindigkeitsprofil möglich, weil während der Fahrt sowohl die Ermittlung des aktuellen Bremsvermögens erfolgt als auch das Sollgeschwindigkeitsprofil auf der Basis des aktuellen Bremsvermögens während der Fahrt aktualisiert wird. Anders als bei bekannten Verfahren erfolgt im Falle eines Ausfalls von Bremskomponenten also keine Unterbrechung der Fahrt, sondern der Betrieb geht weiter mit angepasstem Sollgeschwindigkeitsprofil. Ein solches Sollgeschwindigkeitsprofil wird vorzugsweise an die Streckenverhältnisse des jeweiligen Streckenabschnitts sowie weitere Parameter angepasst und liegt in der Regel, insbesondere beispielsweise mit Blick auf optimale Zugfolgezeiten, unterhalb der zulässigen fahrzeugabhängigen Höchstgeschwindigkeit; die Erfindung bezieht sich also auf ein ortabhängiges Sollgeschwindigkeitsprofil in Abhängigkeit vom aktuellen Bremsvermögen und geht über die Bestimmung einer nur fahrzeugbezogenen Höchstgeschwindigkeit also solchen weit hinaus.

Als besonders vorteilhaft wird es angesehen, wenn im Falle eines fahrergesteuerten Betriebs des Fahrzeugs eine Anzeigeeinrichtung angesteuert wird, auf der die Sollgeschwindigkeit am jeweiligen Fahrzeugort gemäß Sollgeschwindigkeitsprofil visualisiert wird.

Im Falle eines autonomen Fahrbetriebs des Fahrzeugs erfolgt die Fahrzeugsteuerung vorzugsweise auf der Basis des ortsabhängigen Sollgeschwindigkeitsprofils derart, dass das Fahrzeug mit der für den jeweiligen Fahrzeugort vorgegebenen Sollgeschwindigkeit gemäß Sollgeschwindigkeitsprofil fährt.

Die jeweilige vom Fahrzeugort abhängige Sollgeschwindigkeit wird vorzugsweise auf einem Tachometer des Fahrzeugs unter Einbezug einer Umskalierung der Anzeige visualisiert.

Besonders vorteilhaft ist es, wenn das Sollgeschwindigkeitsprofil unter Einbezug vorgesehener Anhaltevorgänge derart berechnet wird, dass minimale Zugfolgezeiten erreicht werden.

Auch ist es vorteilhaft, wenn das Sollgeschwindigkeitsprofil derart berechnet wird, dass der Energieverbrauch unter Einhaltung eines vorgegeben Fahrplans minimal ist.

Das Sollgeschwindigkeitsprofil wird vorzugsweise derart berechnet, dass die Sollgeschwindigkeit überwiegend, also an allen Orten oder zumindest an den meisten Orten, kleiner als die Höchstgeschwindigkeit ist, die das Fahrzeug mit Blick auf das aktuelle Bremsvermögen unter Einhalt vorgegebener Sicherheitskriterien tatsächlich fahren dürfte.

Die Berechnung des Sollgeschwindigkeitsprofils wird vorzugsweise ETCS (European Train Control System bzw. europäisches Zugbeeinflussungssystem)-kompatibel durchgeführt, besonders bevorzugt in einem ETCS-kompatiblen Fahrzeugsteuergerät.

Die Streckeninformation also solche oder zumindest eine streckenbezogene Angabe, die ein Auslesen der Streckeninformation aus einer fahrzeugseitig abgespeicherten Streckeninformationsdatenbank ermöglicht, wird vorzugsweise von einer streckenseitigen Einrichtung zu dem Fahrzeug während der Fahrt übermittelt.

Vorteilhaft ist es beispielsweise, wenn die Streckeninformation also solche oder zumindest eine streckenbezogene Angabe, die ein Auslesen der Streckeninformation aus einer fahrzeugseitig abgespeicherten Streckeninformationsdatenbank ermöglicht, von einer ETCS-kompatiblen Balise zu dem Fahrzeug während der Fahrt übermittelt wird.

Unter Heranziehung der jeweiligen Ausfallzustandsangabe wird vorzugsweise ein Bremsleistungswert ermittelt und es wird der Bremsvermögenswert vorzugsweise auf der Basis des Bremsleistungswerts und der jeweiligen Fahrzeugmasse errechnet.

Im Falle, dass während der Fahrt die Ausfallzustandsangabe einen Komponentenausfall signalisiert, wird vorzugsweise ein Warnsignal erzeugt.

Die jeweilige Fahrzeugmasse wird vorzugsweise während der Fahrt unter Bildung eines Massemesswerts gemessen und es wird der Bremsvermögenswert vorzugsweise zumindest auch in Abhängigkeit von dem Massemesswert bestimmt. Die Masse wird vorzugsweise auf der Basis eines an einem pneumatischen Federsystem des Fahrzeugs aufgenommenen Druckwerts oder Druckwertverlaufs ermittelt.

Die Erfindung bezieht sich außerdem auf ein Fahrzeugsteuergerät für ein Fahrzeug, insbesondere ein Schienenfahrzeug, wobei das Fahrzeugsteuergerät geeignet ist, eine den Ausfallzustand von Bremsen des Fahrzeugs angebende Ausfallzustandsangabe zu ermitteln und eine das Bremsvermögen der Bremsen des Fahrzeugs angebenden Bremsvermögenswert unter Einbezug der Ausfallzustandsangabe zu ermitteln.

Erfindungsgemäß ist bezüglich des Fahrzeugsteuergeräts vorgesehen, dass das Fahrzeugsteuergerät derart ausgestaltet ist, dass es während der Fahrt in einem Streckenabschnitt zumindest einmal, vorzugsweise regelmäßig oder unregelmäßig, eine den jeweils aktuellen Ausfallzustand der Bremsen angebende aktuelle Ausfallzustandsangabe ermittelt, einen das aktuelle Bremsvermögen der Bremsen des Fahrzeugs angebenden Bremsvermögenswert unter Einbezug der jeweils aktuellen Ausfallzustandsangabe während der Fahrt ermittelt und auf der Basis einer Streckeninformation, die den jeweils befahrenen oder als nächstes zu befahrenden Streckenabschnitt beschreibt, sowie auf der Basis des jeweils aktuellen Bremsvermögenswerts während der Fahrt ein ortsabhängiges Sollgeschwindigkeitsprofil errechnet, das die Sollgeschwindigkeit des Fahrzeugs über dem Ort im jeweils befahrenen oder als nächstes zu befahrenden Streckenabschnitt definiert.

Bezüglich der Vorteile des erfindungsgemäßen Fahrzeugsteuergeräts und dessen vorteilhafter Ausgestaltungen sei auf die obigen Ausführungen im Zusammenhang mit dem erfindungsgemäßen Verfahren und dessen vorteilhafter Ausgestaltungen verwiesen, da die Vorteile des erfindungsgemäßen Verfahrens denen des erfindungsgemäßen Fahrzeugsteuergeräts im Wesentlichen entsprechen.

Als vorteilhaft wird es angesehen, wenn das Fahrzeugsteuergerät eine Recheneinrichtung und einen Speicher aufweist, in dem zumindest ein Steuerprogrammmodul abgespeichert ist, das bei Ausführung durch die Recheneinrichtung die Arbeitsweise des Fahrzeugsteuergeräts bestimmt oder zumindest mitbestimmt, und das Steuerprogrammmodul derart programmiert ist, dass es ein Verfahren wie oben beschrieben ausführen kann.

Das Fahrzeugsteuergerät ist vorzugsweise ein ETCS-kompatibles Fahrzeugsteuergerät.

Die Erfindung bezieht sich außerdem auf ein Fahrzeug, insbesondere Schienenfahrzeug, mit einem Fahrzeugsteuergerät, wie es oben beschrieben worden ist. Bezüglich der Vorteile des erfindungsgemäßen Fahrzeugs und dessen vorteilhafter Ausgestaltungen sei auf die obigen Ausführungen im Zusammenhang mit dem erfindungsgemäßen Verfahren und dessen vorteilhafter Ausgestaltungen verwiesen.

Die Erfindung wird nachfolgend anhand von Ausführungsbeispielen näher erläutert, dabei zeigen beispielhaft:
- Figur 1: ein Ausführungsbeispiel für ein erfindungsgemäßes Schienenfahrzeug bei einer Fahrt auf einer Eisenbahnstrecke und kurz vor Einfahrt in einen nächste Streckenabschnitt,
- Figur 2: die Arbeitsweise eines Fahrzeugsteuergeräts des Schienenfahrzeugs gemäß Figur 1 anhand eines beispielhaften Verlaufs eines von dem Fahrzeugsteuergerät ermittelten Sollgeschwindigkeitsprofils,
- Figur 3: näher im Detail ein erstes Ausführungsbeispiel für ein erfindungsgemäßes Fahrzeugsteuergerät für das Schienenfahrzeug gemäß den Figuren 1 und **6****,**
- Figur 4: näher im Detail ein zweites Ausführungsbeispiel für ein erfindungsgemäßes Fahrzeugsteuergerät für das Schienenfahrzeug gemäß den Figuren 1 und **6****,**
- Figur 5: näher im Detail ein drittes Ausführungsbeispiel für ein erfindungsgemäßes Fahrzeugsteuergerät für das Schienenfahrzeug gemäß den Figuren 1 und **6****,**
- Figur 6: ein mit einem der Fahrzeugsteuergeräte gemäß den Figuren 3 bis 5 ausgestattetes Schienenfahrzeug nach einer Einfahrt in einen übernächsten Streckenabschnitt der Eisenbahnstrecke und
- Figur 7: die Arbeitsweise des Fahrzeugsteuergeräts nach der Einfahrt in den übernächsten Streckenabschnitt gemäß Figur 6 anhand eines beispielhaften Verlaufs des von dem Fahrzeugsteuergerät ermittelten Sollgeschwindigkeitsprofils.

In den Figuren werden für identische oder vergleichbare Komponenten aus Gründen der Übersicht stets dieselben Bezugszeichen verwendet.

Die Figur 1 zeigt ein Schienenfahrzeug 10 bei einer Fahrt auf einer Eisenbahnstrecke 20. In der Figur 1 befindet sich das Schienenfahrzeug 10 am Ende eines Streckenabschnitts SAi und kurz vor Einfahrt in den nächsten Streckenabschnitt SAi+1. Am Ende des Streckenabschnitts SAi ist eine streckenseitige Einrichtung 30, beispielsweise in Form einer ETCS-kompatiblen Balise, installiert, die an das passierende Schienenfahrzeug 10 eine streckenbezogene Angabe SBA übermittelt. Die Übermittlung erfolgt vorzugsweise drahtlos über Funk, beispielsweise in ETCS-kompatibler Form.

Die streckenseitige Einrichtung 30 identifiziert sich vorzugsweise selbst und übermittelt als streckenbezogene Angabe SBA vorzugsweise eine Kennung über den jeweiligen Streckenabschnitt SAi, in der sie sich befindet, sowie eine Kennung über den jeweils nächsten bzw. benachbarten Streckenabschnitt SAi+1.

Das Schienenfahrzeug 10 ist mit einem Fahrzeugsteuergerät 100 ausgestattet, das auf der Basis der streckenbezogene Angabe SBA für den nächsten bzw. vorausliegenden Streckenabschnitt SAi+1 ein ortsabhängiges Sollgeschwindigkeitsprofil Vsoll(x) ermittelt, das die Sollgeschwindigkeit Vsoll des Schienenfahrzeugs 10 über dem Ort X in dem als nächstes zu befahrenden Streckenabschnitt SAi+1 definiert.

Das ortsabhängige Sollgeschwindigkeitsprofil Vsoll(x) ist beispielhaft in der Figur 2 über dem Ort X für den Streckenabschnitt SAi+1, der sich vom Ort Xi+1 bis zum Ort Xi+2 erstreckt, dargestellt. Es lässt sich erkennen, dass das ortsabhängige Sollgeschwindigkeitsprofil Vsoll(x) für alle Orte X oder zumindest für die meisten Orte X, also überwiegend, kleiner ist als die Höchstgeschwindigkeit Vmax, die das Schienenfahrzeug 10 mit Blick auf den aktuellen Bremsvermögenswert unter Einhalt vorgegebener Sicherheitskriterien tatsächlich fahren dürfte.

Das ortsabhängige Sollgeschwindigkeitsprofil Vsoll(x) ist vorzugsweise unter Einbezug vorgesehener Anhaltevorgänge, dem zu erwartenden Fahrverhalten vorausfahrender Schienenfahrzeuge und vorgegebener Fahrplandaten derart berechnet, dass optimale Zugfolgezeiten und eine fahrplangerechte Fahrt bei minimalem Energieverbrauch erreicht werden.

Die Figur 3 zeigt ein erstes Ausführungsbeispiel für das Schienenfahrzeug 10 und das Fahrzeugsteuergerät 100 näher im Detail.

Das Fahrzeugsteuergerät 100 umfasst eine Recheneinrichtung 110 und einen Speicher 120, in dem zumindest ein Softwareprogrammmodul SPM abgespeichert ist. Das Softwareprogrammmodul SPM bestimmt bei Ausführung durch die Recheneinrichtung 110 die Arbeitsweise des Fahrzeugsteuergeräts 100 komplett allein oder alternativ mit anderen Komponenten oder Softwaremodulen zumindest mit.

Das Softwareprogrammmodul SPM umfasst unter anderem ein Bremsvermögensbestimmungsmodul BVBM, das bei Ausführung durch die Recheneinrichtung 110 eine Bremsvermögensbestimmungseinrichtung bildet, ein Sollgeschwindigkeitsbestimmungsmodul SGBM, das bei Ausführung durch die Recheneinrichtung 110 eine Sollgeschwindigkeitsbestimmungseinrichtung bildet, und eine Datenbank DB.

Wenn das Schienenfahrzeug 100 autonom fahren können soll, ist vorzugsweise zusätzlich ein Fahrzeugsteuerungsmodul FSM vorhanden, das bei Ausführung durch die Recheneinrichtung 110 eine Fahrzeugsteuerungseinrichtung bildet.

Wenn das Schienenfahrzeug 100 von einem Fahrzeugführer bedient bzw. gefahren werden soll, ist das Schienenfahrzeug 10 vorzugsweise zusätzlich mit einer Anzeigeeinrichtung AZ ausgestattet, die ein von dem Sollgeschwindigkeitsbestimmungsmodul SGBM erzeugtes ortsabhängiges Sollgeschwindigkeitsprofil Vsoll(x) anzeigen kann. Eine solche Anzeigeeinrichtung AZ wird vorzugsweise derart angesteuert, dass die Sollgeschwindigkeit Vsoll am jeweiligen Fahrzeugort X gemäß dem ortsabhängigen Sollgeschwindigkeitsprofil Vsoll(x) visualisiert wird.

Vorteilhaft ist es, wenn die Anzeigeeinrichtung AZ im Tachometer integriert ist und die jeweilige vom Fahrzeugort X abhängige Sollgeschwindigkeit Vsoll auf dem Tachometer unter Einbezug einer Umskalierung der Geschwindigkeitsanzeige visualisiert wird.

Das Schienenfahrzeug weist eine Mehrzahl an Bremsen 130 auf, die eine ihren jeweiligen Zustand angebende Bremszustandsangabe BZA selbst erzeugen und - regelmäßig oder unregelmäßig - selbsttätig an das Bremsvermögensbestimmungsmodul BVBM übermitteln oder zumindest auf eine entsprechende Abfrage des Bremsvermögensbestimmungsmoduls BVBM hin eine entsprechende Bremszustandsangabe BZA an das Bremsvermögensbestimmungsmodul BVBM ausgeben. Bei den Bremsen 130 kann es sich um mechanische Bremsen 130 wie beispielsweise Reibungsbremsen und/oder um elektrodynamische Bremsen 130 handeln, die beispielsweise durch Antriebsmotoren gebildet werden und Bremsenergie in elektrische Energie umwandeln.

Das Bremsvermögensbestimmungsmodul BVBM wertet die Bremszustandsangaben BZA der verschiedenen Bremsen 130 unter Bildung einer Ausfallzustandsangabe AZA aus und erzeugt ein Warnsignal WS, wenn zumindest eine der Bremszustandsangaben BZA einen Ausfall ihrer jeweiligen Bremse 130 oder zumindest einen Verlust an Bremsleistung anzeigt.

Das Bremsvermögensbestimmungsmodul BVBM ermittelt unter Heranziehung der Ausfallzustandsangabe AZA einen Bremsvermögenswert BVW, der das gemeinsame aktuelle Bremsvermögen der Bremsen 130 quantifiziert. Der Bremsvermögenswert BVW wird zu dem Sollgeschwindigkeitsbestimmungsmodul SGBM übermittelt.

Das Sollgeschwindigkeitsbestimmungsmodul SGBM steht außerdem mit einer Kommunikationseinrichtung 140 des Schienenfahrzeugs 10 in Verbindung. Die Kommunikationseinrichtung 140 ist geeignet, mit der streckenseitigen Einrichtung 30 gemäß Figur 1 zu kommunizieren oder zumindest von dieser Daten wie die streckenbezogene Angabe SBA zu empfangen und diese an das Sollgeschwindigkeitsbestimmungsmodul SGBM weiterzuleiten.

Das Sollgeschwindigkeitsbestimmungsmodul SGBM liest nach Empfang der streckenbezogenen Angabe SBA aus der Datenbank DB, die wie gezeigt in dem Speicher 120 oder in einem anderen nicht gezeigten Speicher abgespeichert sein kann, für den vorausliegenden Streckenabschnitt SAi+1 Streckeninformationen SI aus, die den als nächstes zu befahrenden Streckenabschnitt SAi+1 beschreiben.

Auf der Basis der Streckeninformationen SI sowie auf der Basis des jeweils aktuellen Bremsvermögenswerts BVW errechnet das Sollgeschwindigkeitsbestimmungsmodul SGBM vorzugsweise noch während der Fahrt im Streckenabschnitt SAi das ortsabhängige Sollgeschwindigkeitsprofil Vsoll(x), das die Sollgeschwindigkeit Vsoll des Schienenfahrzeugs 10 über dem Ort X im als nächstes zu befahrenden Streckenabschnitt SAi+1 definiert.

Das ortsabhängige Sollgeschwindigkeitsprofil Vsoll(x) wird zu dem Fahrzeugsteuerungsmodul FSM und der Anzeigeeinrichtung AZ übertragen, so dass das Fahrzeugsteuerungsmodul FSM bei autonomer Fahrt auf der Basis des ortsabhängigen Sollgeschwindigkeitsprofils Vsoll(x) das Schienenfahrzeug 10 steuern kann. Bei fahrzeugführergesteuerter Fahrt erfolgt auf der Anzeigeeinrichtung AZ eine Anzeige des gesamten ortsabhängigen Sollgeschwindigkeitsprofils Vsoll(x) oder zumindest eine Anzeige der jeweiligen Sollgeschwindigkeit Vsoll für den jeweiligen Fahrzeugort **X.**

Das Sollgeschwindigkeitsbestimmungsmodul SGBM ist vorzugsweise derart programmiert, dass es das Sollgeschwindigkeitsprofil derart berechnet, dass die Sollgeschwindigkeit an jedem Ort des Streckenabschnitts oder zumindest an den meisten Orten des Streckenabschnitts kleiner als die Höchstgeschwindigkeit ist, die das Fahrzeug mit Blick auf den aktuellen Bremsvermögenswert BVW unter Einhalt vorgegebener Sicherheitskriterien gemäß ETCS-Richtlinien tatsächlich fahren dürfte.

Die Figur 4 zeigt ein zweites Ausführungsbeispiel für das Schienenfahrzeug 10 und das Fahrzeugsteuergerät 100 gemäß Figur 1 näher im Detail.

Im Unterschied zu dem Ausführungsbeispiel gemäß Figur 3 ist zusätzlich ein Massesensor 150 vorhanden, der die jeweilige Fahrzeugmasse bzw. das jeweilige Fahrzeuggewicht ermittelt und einen entsprechenden Massewert M an das Bremsvermögensbestimmungsmodul BVBM übermittelt. Das Bremsvermögensbestimmungsmodul BVBM ist derart programmiert, dass es den Bremsvermögenswert BVW nicht nur in Abhängigkeit von der Ausfallzustandsangabe AZA ermittelt, sondern auch unter Heranziehung des jeweiligen Massewerts **M.**

Im Übrigen gelten die obigen Erläuterungen im Zusammenhang mit den Figuren 1 bis 3 für das Ausführungsbeispiel gemäß Figur 4 entsprechend.

Die Figur 5 zeigt ein drittes Ausführungsbeispiel für das Schienenfahrzeug 10 und das Fahrzeugsteuergerät 100 gemäß Figur 1 näher im Detail.

Im Unterschied zu dem Ausführungsbeispiel gemäß den Figuren 3 und 4 wird bei dem Ausführungsbeispiel gemäß Figur 5 davon ausgegangen, dass die streckenseitige Einrichtung 30 gemäß Figur 1 bereits die Streckeninformationen SI vollständig übermittelt, so dass auf die Datenbank DB im Schienenfahrzeug 10 verzichtet werden kann.

Im Übrigen gelten die obigen Erläuterungen im Zusammenhang mit den Figuren 1 bis 4 für das Ausführungsbeispiel gemäß Figur 5 entsprechend.

Die Figur 6 zeigt das Schienenfahrzeug 10 gemäß den Figuren 1 bis 5 bei der Fahrt auf der Eisenbahnstrecke 20 nach Einfahrt in den nächsten Streckenabschnitt SAi+2 und für den Fall, dass die für die Übermittelung der relevanten streckenbezogenen Angabe SBA zuständige streckenseitige Einrichtung 30 nicht am Ende des davor liegenden Streckenabschnitts SAi+1, sondern erst am Anfang des folgenden Streckenabschnitts SAi+2 montiert ist. In diesem Falle wird das Fahrzeugsteuergerät 100 das ortsabhängige Sollgeschwindigkeitsprofil Vsoll(x) (siehe Figur 7) für den Streckenabschnitt SAi+2 erst nach Einfahrt in diesen auf der Basis der dort empfangenen streckenbezogenen Angabe SBA berechnen.

Im Übrigen gelten die obigen Erläuterungen im Zusammenhang mit den Figuren 1 bis 5 entsprechend.

Obwohl die Erfindung im Detail durch bevorzugte Ausführungsbeispiele näher illustriert und beschrieben wurde, so ist die Erfindung nicht durch die offenbarten Beispiele eingeschränkt

## Patentansprüche

1. Verfahren zum Betreiben eines Fahrzeugs, insbesondere eines Schienenfahrzeugs (10), wobei bei dem Verfahren
- eine den Ausfallzustand von Bremsen (130) des Fahrzeugs angebende Ausfallzustandsangabe (AZA) ermittelt wird und
- ein das Bremsvermögen der Bremsen (130) des Fahrzeugs angebender Bremsvermögenswert (BVW) unter Einbezug der Ausfallzustandsangabe (AZA) ermittelt wird,
**dadurch gekennzeichnet, dass**
- während der Fahrt in einem Streckenabschnitt (SA) zumindest einmal, vorzugsweise regelmäßig oder unregelmäßig, eine den jeweils aktuellen Ausfallzustand der Bremsen (130) angebende aktuelle Ausfallzustandsangabe (AZA) ermittelt wird,
- ein das aktuelle Bremsvermögen der Bremsen (130) des Fahrzeugs angebender aktueller Bremsvermögenswert (BVW) unter Einbezug der jeweils aktuellen Ausfallzustandsangabe (AZA) während der Fahrt ermittelt wird und
- auf der Basis einer Streckeninformation (SI), die den jeweils befahrenen oder als nächstes zu befahrenden Streckenabschnitt (SA) beschreibt, sowie auf der Basis des jeweils aktuellen Bremsvermögenswerts (BVW) während der Fahrt ein ortsabhängiges Sollgeschwindigkeitsprofil (Vsoll(x)) errechnet wird, das die Sollgeschwindigkeit (Vsoll) des Fahrzeugs über dem Ort (X) im jeweils befahrenen oder als nächstes zu befahrenden Streckenabschnitt (SA) definiert.

2. Verfahren nach Anspruch 1,
**dadurch gekennzeichnet, dass**
im Falle eines fahrergesteuerten Betriebs des Fahrzeugs eine Anzeigeeinrichtung (AZ) angesteuert wird, auf der die Sollgeschwindigkeit (Vsoll) am jeweiligen Fahrzeugort (X) gemäß Sollgeschwindigkeitsprofil (Vsoll(x)) visualisiert wird.

3. Verfahren nach einem der voranstehenden Ansprüche,
**dadurch gekennzeichnet, dass**
im Falle eines autonomen Fahrbetriebs des Fahrzeugs die Fahrzeugsteuerung auf der Basis des ortsabhängigen Sollgeschwindigkeitsprofils (Vsoll(x)) derart erfolgt, dass das Fahrzeug mit der für den jeweiligen Fahrzeugort (X) vorgegebenen Sollgeschwindigkeit (Vsoll) gemäß Sollgeschwindigkeitsprofil (Vsoll(x)) fährt.

4. Verfahren nach einem der voranstehenden Ansprüche,
**dadurch gekennzeichnet, dass**
die jeweilige vom Fahrzeugort (X) abhängige Sollgeschwindigkeit (Vsoll) auf einem Tachometer des Fahrzeugs unter Einbezug einer Umskalierung der Anzeige auf der Anzeigeeinrichtung (AZ) visualisiert wird.

5. Verfahren nach einem der voranstehenden Ansprüche,
**dadurch gekennzeichnet, dass**
- das Sollgeschwindigkeitsprofil (Vsoll(x)) unter Einbezug vorgesehener Anhaltevorgänge derart berechnet wird, dass minimale Zugfolgezeiten erreicht werden, und/oder
- das Sollgeschwindigkeitsprofil derart berechnet wird, dass der Energieverbrauch unter Einhaltung eines vorgegeben Fahrplans minimal ist, und/oder
- das Sollgeschwindigkeitsprofil derart berechnet wird, dass die Sollgeschwindigkeit stets oder zumindest überwiegend kleiner als die Höchstgeschwindigkeit ist, die das Fahrzeug mit Blick auf den aktuellen Bremsvermögenswert (BVW) unter Einhalt vorgegebener Sicherheitskriterien tatsächlich fahren dürfte.

6. Verfahren nach einem der voranstehenden Ansprüche,
**dadurch gekennzeichnet, dass**
die Berechnung des Sollgeschwindigkeitsprofils (Vsoll(x)) in einem ETCS-kompatiblen Fahrzeugsteuergerät (100) durchgeführt wird.

7. Verfahren nach einem der voranstehenden Ansprüche,
**dadurch gekennzeichnet, dass**
die Streckeninformation (SI) also solche oder zumindest eine streckenbezogene Angabe (SBA), die ein Auslesen der Streckeninformation (SI) aus einer fahrzeugseitig abgespeicherten Streckeninformationsdatenbank (DB) ermöglicht, von einer streckenseitigen Einrichtung (30) zu dem Fahrzeug während der Fahrt übermittelt wird.

8. Verfahren nach einem der voranstehenden Ansprüche,
**dadurch gekennzeichnet, dass**
die Streckeninformation (SI) also solche oder zumindest eine streckenbezogene Angabe (SBA), die ein Auslesen der Streckeninformation (SI) aus einer fahrzeugseitig abgespeicherten Streckeninformationsdatenbank (DB) ermöglicht, von einer ETCS-kompatiblen Balise zu dem Fahrzeug während der Fahrt übermittelt wird.

9. Verfahren nach einem der voranstehenden Ansprüche,
**dadurch gekennzeichnet, dass**
unter Heranziehung der jeweiligen Ausfallzustandsangabe (AZA) ein Bremsleistungswert ermittelt wird und der Bremsvermögenswert (BVW) auf der Basis des Bremsleistungswerts und der jeweiligen Fahrzeugmasse errechnet wird.

10. Verfahren nach einem der voranstehenden Ansprüche,
**dadurch gekennzeichnet, dass**
im Falle, dass während der Fahrt die Ausfallzustandsangabe (AZA) einen Komponentenausfall signalisiert, ein Warnsignal (WS) erzeugt wird.

11. Verfahren nach einem der voranstehenden Ansprüche,
**dadurch gekennzeichnet, dass**
die jeweilige Fahrzeugmasse während der Fahrt unter Bildung eines Massemesswerts (M) gemessen wird und der Bremsvermögenswert (BVW) zumindest auch in Abhängigkeit von dem Massemesswert (M) bestimmt wird.

12. Fahrzeugsteuergerät (100) für ein Fahrzeug, insbesondere ein Schienenfahrzeug (10), wobei das Fahrzeugsteuergerät (100) geeignet ist,
- eine den Ausfallzustand von Bremsen (130) des Fahrzeugs angebende Ausfallzustandsangabe (AZA) zu ermitteln und
- eine das Bremsvermögen der Bremsen (130) des Fahrzeugs angebenden Bremsvermögenswert (BVW) unter Einbezug der Ausfallzustandsangabe (AZA) zu ermitteln,
**dadurch gekennzeichnet, dass**
- das Fahrzeugsteuergerät (100) derart ausgestaltet ist, dass es während der Fahrt in einem Streckenabschnitt (SA) zumindest einmal, vorzugsweise regelmäßig oder unregelmäßig, eine den jeweils aktuellen Ausfallzustand der Bremsen (130) angebende aktuelle Ausfallzustandsangabe (AZA) ermittelt,
- einen das aktuelle Bremsvermögen der Bremsen (130) des Fahrzeugs angebenden Bremsvermögenswert (BVW) unter Einbezug der jeweils aktuellen Ausfallzustandsangabe (AZA) während der Fahrt ermittelt und
- auf der Basis einer Streckeninformation (SI), die den jeweils befahrenen oder als nächstes zu befahrenden Streckenabschnitt (SA) beschreibt, sowie auf der Basis des jeweils aktuellen Bremsvermögenswerts (BVW) während der Fahrt ein ortsabhängiges Sollgeschwindigkeitsprofil (Vsoll(x)) errechnet, das die Sollgeschwindigkeit (Vsoll) des Fahrzeugs über dem Ort (X) im jeweils befahrenen oder als nächstes zu befahrenden Streckenabschnitt (SA) definiert.

13. Fahrzeugsteuergerät (100) nach Anspruch 12,
**dadurch gekennzeichnet, dass**
- das Fahrzeugsteuergerät (100) eine Recheneinrichtung (100) und einen Speicher (120) aufweist, in dem zumindest ein Steuerprogrammmodul (SPM) abgespeichert ist, das bei Ausführung durch die Recheneinrichtung (110) die Arbeitsweise des Fahrzeugsteuergeräts (100) bestimmt oder zumindest mitbestimmt, und
- das Steuerprogrammmodul (SPM) derart programmiert ist, dass es ein Verfahren nach einem der Ansprüche 1 bis 11 ausführen kann.

14. Fahrzeugsteuergerät (100) nach einem der voranstehenden Ansprüche 12-13,
**dadurch gekennzeichnet, dass**
das Fahrzeugsteuergerät (100) ein ETCS-kompatibles Fahrzeugsteuergerät (100) ist.

15. Fahrzeug, insbesondere Schienenfahrzeug (10),
**dadurch gekennzeichnet, dass**
das Fahrzeug mit einem Fahrzeugsteuergerät (100) nach einem der voranstehenden Ansprüche 12-14 ausgestattet ist.

## Claims

1. Method for operating a vehicle, in particular a rail vehicle (10), wherein in the method
- a failure state indication (AZA) indicating the failure state of brakes (130) of the vehicle is ascertained and
- a stopping power value (BVW) indicating the stopping power of the brakes (130) of the vehicle is ascertained taking into account the failure state indication (AZA),
c**haracterised in that**
- during the journey in a track section (SA), a current failure state indication (AZA) indicating the respective current failure state of the brakes (130) is ascertained at least once, preferably regularly or irregularly,
- a current stopping power value (BVW) indicating the current stopping power of the brakes (130) of the vehicle is ascertained during the journey, taking into account the respective current failure state indication (AZA) and
- based on an item of track information (SI) which describes the respective track section (SA) traversed or the track section to be traversed next, and based on the respective current stopping power value (BVW), a location-dependent target speed profile (Vtarget (x)) is calculated during the journey which defines the target speed (Vtarget) of the vehicle with respect to the location (X) in the respective track section traversed or the track section to be traversed next.

2. Method according to claim 1,
**characterised in that**,
in the case of a driver-controlled operation of the vehicle, a display facility (AZ) is actuated, on which the target speed (Vtarget) at the respective vehicle location (X) is visualised in accordance with the target speed profile (Vtarget(x)).

3. Method according to one of the preceding claims,
**characterised in that,**
in the case of autonomous travel operation of the vehicle, the vehicle control takes place based on the location-dependent target speed profile (Vtarget(x)) such that the vehicle moves at the target speed (Vtarget) predefined for the respective vehicle location (X) in accordance with the target speed profile (Vtarget(x)).

4. Method according to one of the preceding claims,
**characterised in that**
the respective target speed (Vtarget) dependent on the vehicle location (x) is visualised on a tachometer of the vehicle taking into account a rescaling of the display on the display facility (AZ).

5. Method according to one of the preceding claims,
**characterised in that**
- the target speed profile (Vtarget(x)) is calculated taking into account intended stopping procedures such that minimal train headway times are achieved, and/or
- the target speed profile is calculated such that the energy consumption while adhering to a predefined timetable is minimal, and/or
- the target speed profile is calculated such that the target speed is always or at least predominantly less than the maximum speed at which the vehicle would actually be allowed to travel, taking into consideration the current stopping power value (BVW) while adhering to predefined safety criteria.

6. Method according to one of the preceding claims,
**characterisedin that**
the calculation of the target speed profile (Vtarget(x)) is carried out in an ETCS-compatible vehicle control device (100).

7. Method according to one of the preceding claims,
c**haracterised in that**
the track information (SI) as such or at least a track-related indication (SBA), which facilitates a readout of the track information (SI) from a track information database (DB) stored on the vehicle, is transmitted from a trackside facility (30) to the vehicle during the journey.

8. Method according to one of the preceding claims,
**characterisedin that**
the track information (SI) as such or at least a track-related indication (SBA), which facilitates a readout of the track information (SI) from a track information database (DB) stored on the vehicle, is transmitted from an ETCS-compatible balise to the vehicle during the journey.

9. Method according to one of the preceding claims,
**characterised in that**
a stopping power value is ascertained using the respective failure state indication (AZA) and the stopping power value (BVW) is calculated based on the stopping power value and the respective vehicle mass.

10. Method according to one of the preceding claims,
**characterised** i**n that**,
in the event of the failure state indication (AZA) pointing to a component failure during the journey, a warning notification (WS) is generated.

11. Method according to one of the preceding claims,
**characterised in that**
the respective vehicle mass is measured during the journey, forming a mass measurement value (M) and the stopping power value (BVW) is determined also dependent on at least the mass measurement value (M).

12. Vehicle control device (100) for a vehicle, in particular a rail vehicle (10), wherein in the vehicle control device (100) is suitable for
- ascertaining a failure state indication (AZA) indicating the failure state of brakes (130) of the vehicle and
- ascertaining a stopping power value (BVW) indicating the stopping power of the brakes (130) of the vehicle taking into account the failure state indication (AZA),
**characterised in tha**t
- the vehicle control device (100) is configured such that, during the journey in a track section (SA), it ascertains a current failure state indication (AZA) indicating the respective current failure state of the brakes (130) at least once, preferably regularly or irregularly,
- it ascertains a stopping power value (BVW) indicating the current stopping power of the brakes (130) of the vehicle during the journey, taking into account the respective current failure state indication (AZA) and
- based on an item of track information (SI) which describes the respective track section (SA) traversed or the track section to be traversed next, and based on the respective current stopping power value (BVW), it calculates a location-dependent target speed profile (Vtarget (x)) during the journey which defines the target speed (Vtarget) of the vehicle with respect to the location (X) in the respective track section traversed or the track section to be traversed next.

13. Vehicle control device (100) according to claim 12,
**characterised in that**
- the vehicle control device (100) has a computing facility (100) and a memory (120), in which at least one control program module (SPM) is stored, which determines or at least partly determines the mode of operation of the vehicle control device (100) when executed by the computing facility (110), and
- the control program module (SPM) is programmed such that it can carry out a method according to one of claims 1 to 11.

14. Vehicle control device (100) according to one of the preceding claims 12-13,
**characterised in that**
the vehicle control device (100) is an ETCS-compatible vehicle control device (100).

15. Vehicle, in particular rail vehicle (10),
**characterised in that**
the vehicle is equipped with a vehicle control device (100) according to one of the preceding claims 12-14.

## Revendications

1. Procédé pour faire fonctionner un véhicule, en particulier un véhicule (10) ferroviaire, dans lequel dans le procédé
- on détermine une indication (AZA) d'état de défaillance indiquant l'état de défaillance de freins (130) du véhicule et
- en incluant l'indication (AZA) d'état de défaillance, on détermine une valeur (BVW) de puissance de freinage indiquant la puissance de freinage des freins (130) du véhicule,
**caractérisé en ce que**
- pendant la circulation sur un tronçon (SA) de voie, on détermine au moins une fois, de préférence régulièrement ou irrégulièrement, une indication (AZA) d'état de défaillance en cours indiquant l'état de défaillance en cours respectif des freins (130),
- on détermine, pendant la circulation, en incluant l'indication (AZA) d'état de défaillance en cours respective, la valeur (BVW) de puissance de freinage en cours indiquant la puissance de freinage en cours des freins (130) du véhicule et
- sur la base d'une information (SI) de voie, qui décrit le tronçon (SA) de voie emprunté respectivement ou prochain à emprunter, ainsi que sur la base de la valeur (BVW) de puissance de frein en cours respective pendant la circulation, on calcule un profil (Vsoll(x)) de vitesse de consigne, qui dépend du lieu et qui définit la vitesse (Vsoll) de consigne du véhicule sur le lieu (X) dans le tronçon (SA) de voie emprunté respectivement ou prochain à emprunter.

2. Procédé suivant la revendication 1,
**caractérisé en ce que**
dans le cas d'un fonctionnement du véhicule commandé par un conducteur, on commande un dispositif (AZ) d'indication, sur lequel on visualise la vitesse (Vsoll) de consigne au lieu (X) respectif du véhicule suivant le profil (Vsoll(x)) de vitesse de consigne.

3. Procédé suivant l'une des revendications précédentes,
**caractérisé en ce que**
dans le cas d'un fonctionnement en exploitation autonome du véhicule, la commande du véhicule s'effectue sur la base du profil (Vsoll(x)) de vitesse de consigne, qui dépend du lieu, de manière à ce que le véhicule circule à la vitesse (Vsoll) de consigne, donnée pour le lieu (X) respectif du véhicule, suivant le profil (Vsoll(x)) de vitesse de consigne.

4. Procédé suivant l'une des revendications précédentes,
**caractérisé en ce que** l'
on visualise sur un tachymètre du véhicule, en incluant une mise à l'échelle de l'indication sur le dispositif (AZ) d'indication, la vitesse (Vsoll) de consigne respective, qui dépend du lieu (X) du véhicule.

5. Procédé suivant l'une des revendications précédentes,
**caractérisé en ce que** l'
- on calcule le profil (Vsoll(x)) de vitesse de consigne en incluant des opérations d'arrêt prévues, de manière à obtenir des temps minimums d'intervalle entre les trains, et/ou
- on calcule le profil de vitesse de consigne, de manière à minimiser la consommation d'énergie en observant un plan de circulation donné à l'avance, et/ou
- on calcule le profil de vitesse de consigne, de manière à ce que la vitesse de consigne soit toujours ou du moins d'une manière prépondérante plus petite que la vitesse la plus grande, à laquelle le véhicule devrait, au regard de la valeur (BVW) de puissance de freinage en cours, circuler effectivement en respectant des critères de sécurité donnés à l'avance.

6. Procédé suivant l'une des revendications précédentes,
**caractérisé en ce que** l'
on effectue le calcul du profil (Vsoll(x)) de consigne de vitesse dans un appareil (100) de commande de véhicule compatible ETCS.

7. Procédé suivant l'une des revendications précédentes,
**caractérisé en ce que** l'
on transmet, pendant la circulation d'un dispositif (30) sur la voie, au véhicule l'information (SI) de voie, en tant que telle ou du moins une indication (SBA) se rapportant à la voie, qui rend possible une lecture de l'information (SI) de voie, mise en mémoire dans une base (DB) de données d'information de voie embarquée.

8. Procédé suivant l'une des revendications précédentes,
**caractérisé en ce que** l'
on transmet, pendant la circulation, d'une balise compatible ETCS, au véhicule l'information (SI) de voie, en tant que telle ou du moins une indication (SBA) se rapportant à la voie, qui rend possible une lecture de l'information (SI) de voie, mise en mémoire dans une base (DB) de données d'information de voie embarquée.

9. Procédé suivant l'une des revendications précédentes,
**caractérisé en ce qu'**
en tirant parti de l'indication (AZA) respective d'état de défaillance, on détermine une valeur de puissance de freinage et on calcule la valeur (BVW) de puissance de freinage sur la base de la valeur de puissance de freinage et de la masse respective du véhicule.

10. Procédé suivant l'une des revendications précédentes,
**caractérisé en ce que**
dans le cas où, pendant la circulation, l'indication (AZA) d'état de défaillance signale une défaillance d'un composant, on produit un signal (WS) d'alerte.

11. Procédé suivant l'une des revendications précédentes,
**caractérisé en ce que** l'
on mesure la masse respective du véhicule pendant la circulation avec formation d'une valeur (M) de mesure de masse et on détermine la valeur (BVW) de puissance de freinage également au moins en fonction de la valeur (M) de mesure de masse.

12. Appareil (100) de commande de véhicule pour un véhicule, en particulier un véhicule (10) ferroviaire, dans lequel l'appareil (100) de commande de véhicule est propre,
- à déterminer une indication (AZA) d'état de défaillance indiquant l'état de défaillance de freins (130) du véhicule et
- en incluant l'indication (AZA) d'état de défaillance, à déterminer une valeur (BVW) de puissance de freinage indiquant la puissance de freinage des freins (130) du véhicule,
**caractérisé en ce que**
- l'appareil (100) de commande de véhicule est conformé de manière à, pendant la circulation sur un tronçon (SA) de voie, déterminer au moins une fois, de préférence régulièrement ou irrégulièrement, une indication (AZA) d'état de défaillance en cours indiquant l'état de défaillance en cours respectif des freins (130),
- à déterminer, pendant la circulation, en incluant l'indication (AZA) d'état de défaillance en cours respective, la valeur (BVW) de puissance de freinage en cours indiquant la puissance de freinage en cours des freins (130) du véhicule,
- à calculer, sur la base d'une information (SI) de voie, qui décrit le tronçon (SA) de voie emprunté respectivement ou prochain à emprunter, ainsi que sur la base de la valeur (BVW) de puissance de frein en cours respective, pendant la circulation, un profil (Vsoll(x)) de vitesse de consigne, qui dépend du lieu et qui définit la vitesse (Vsoll) de consigne du véhicule sur le lieu (X) dans le tronçon (SA) de voie emprunté respectivement ou prochain à emprunter.

13. Appareil (100) de commande de véhicule suivant la revendication 12,
**caractérisé en ce que**
- l'appareil (100) de commande de véhicule a un dispositif (100) informatique et une mémoire (120), dans laquelle est mis en mémoire un module (SPM) de programme de commande, qui, lors de l'exécution par le dispositif (110) informatique, détermine ou du moins contribue à déterminer le mode de travail de l'appareil (100) de commande de véhicule, et
- le module (SPM) de programme de commande est programmé, de manière à pouvoir exécuter un procédé suivant l'une des revendications 1 à 11.

14. Appareil (100) de commande de véhicule suivant l'une des revendications 12 à 13 précédentes,
**caractérisé en ce que**
l'appareil (100) de commande de véhicule est un appareil (100) de commande de véhicule compatible ETCS.

15. Véhicule, en particulier véhicule (10) ferroviaire,
**caractérisé en ce que**
le véhicule est équipé d'un appareil (100) de commande de véhicule suivant l'une des revendications 12 à 14 précédentes.
